# FASCICULE DE BREVET EUROPEEN

(11) **EP 3 982 203 B1**
(45) Date de publication et mention de la délivrance du brevet: **14.12.2022**
(21) Numéro de dépôt: 20200592.2
(22) Date de dépôt: 07.10.2020
(51) Int. Cl.: G04B 15/08, G04B 15/14

(54) **ÉCHAPPEMENT D'HORLOGERIE A IMPULSION SEMI-DIRECTE**
UHRWERKSHEMMUNG MIT SEMIDIREKTEM IMPULS
TIMEPIECE ESCAPEMENT WITH SEMI-DIRECT PULSE

(43) Date de publication de la demande: 13.04.2022
(73) Titulaire: Patek Philippe SA Genève, 1204 Genève (CH)
(72) Inventeur: TU, Xuan Mai, 1024 Ecublens (CH); HIDE, James, 1228 Plan-les-Ouates (CH)
(74) Mandataire: Micheli & Cie SA

(56) Documents cités:
- EP-A2- 0 018 796
- EP-B1- 2 941 673
- CH-A2- 715 093

## Description

La présente invention concerne un échappement d'horlogerie à impulsion semi-directe, c'est-à-dire un échappement dont la roue d'échappement communique au balancier une impulsion directe et une impulsion indirecte (par l'intermédiaire d'une bascule) à chaque période d'oscillation, l'impulsion directe étant communiquée pendant l'une des deux alternances du balancier et l'impulsion indirecte pendant l'autre des deux alternances.

La présente invention porte plus particulièrement sur un échappement du type décrit dans le brevet EP 2941673 B1. Cet échappement comprend une roue d'échappement, une bascule et un plateau de balancier solidaire de l'axe de balancier. Le plateau de balancier comporte une cheville agencée pour coopérer avec une fourchette de la bascule et une palette destinée à recevoir l'impulsion directe de la roue d'échappement lorsque le plateau de balancier tourne dans un premier sens (première alternance). Outre la fourchette, la bascule comprend une première surface de repos, une deuxième surface de repos et une surface d'impulsion.

Lorsque le plateau tourne dans le premier sens (première alternance), la première surface de repos bloque la roue d'échappement dans une position de repos d'entrée puis la libère sous l'action de la cheville coopérant avec la fourchette afin que la roue d'échappement communique son impulsion directe à la palette du plateau de balancier. Lorsque le plateau tourne dans le sens opposé au premier sens (deuxième alternance), la deuxième surface de repos bloque la roue d'échappement dans une position de repos de sortie puis la libère sous l'action de la cheville coopérant avec la fourchette afin que la roue d'échappement entre en contact avec la surface d'impulsion de la bascule pour communiquer l'impulsion indirecte au balancier.

Une particularité de cet échappement selon le brevet EP 2941673 B1 est que l'angle entre les positions de repos d'entrée et de sortie est plus petit que l'angle entre la position de repos d'entrée et l'axe de la bascule, ces angles étant vus depuis l'axe de la roue d'échappement. Cette caractéristique rend l'échappement compact.

L'échappement selon le brevet EP 2941673 B1 présente néanmoins un inconvénient : le balourd de la bascule est important, ce qui augmente la sensibilité de l'échappement aux chocs et aux variations de l'orientation de la montre par rapport à la force gravitationnelle. Il est bien entendu possible d'équilibrer la bascule en y ajoutant des excroissances à des endroits choisis mais cela augmente son inertie et donc la consommation d'énergie.

La présente invention vise à fournir un échappement d'horlogerie du type décrit dans le brevet précité mais dont la bascule puisse être plus équilibrée sans devoir augmenter son inertie.

A cette fin, il est proposé un échappement d'horlogerie selon la revendication 1, des modes de réalisation particuliers étant définis dans les revendications dépendantes.

La présente invention propose en outre une pièce d'horlogerie comprenant un tel échappement.

D'autres caractéristiques et avantages de la présente invention apparaîtront à la lecture de la description détaillée suivante faite en référence aux dessins annexés dans lesquels :
- les figures 1 à 10 montrent différents états de l'échappement selon l'invention pendant son cycle de fonctionnement ;
- la figure 11 montre deux positions de repos successives de l'échappement selon l'invention ;
- la figure 12 montre schématiquement une amélioration apportée par la présente invention à l'échappement décrit dans le brevet EP 2941673 B1 ;
- la figure 13 montre en perspective un plateau de balancier de l'échappement selon l'invention.

En référence à la figure 1, un échappement d'horlogerie 10 selon un mode de réalisation particulier de l'invention, pour une pièce d'horlogerie telle qu'une montre ou une pendulette, comprend une roue d'échappement 12, une bascule 14 et un plateau de balancier 16. La roue d'échappement 12 est pivotée autour d'un premier axe A et est coaxialement solidaire d'un pignon 18 qui engrène avec la roue de seconde d'un rouage de finissage (non représenté). Ce dernier tend à faire tourner la roue d'échappement 12 dans un unique sens, qui est le sens antihoraire sur les figures. La bascule 14 est pivotée autour d'un deuxième axe B et comprend une fourchette 20, un premier bras 22 et un deuxième bras 24. Le plateau de balancier 16 est pivoté autour d'un troisième axe C pour tourner coaxialement et solidairement avec un balancier (non représenté). Le plateau de balancier 16 porte une cheville de plateau 26 et une dent d'impulsion 28.

La roue d'échappement 12, la bascule 14 et le plateau de balancier 16 peuvent être maintenus sur leurs axes physiques respectifs élastiquement, comme représenté, ou d'une autre manière, par exemple par collage ou brasage.

A son extrémité distale, le premier bras 22 de la bascule 14 définit une première surface de repos 30 de forme concave. De même, à son extrémité distale le deuxième bras 24 de la bascule 14 définit une deuxième surface de repos 32 de forme concave. Ces surfaces concaves 30, 32 peuvent être des surfaces courbes ou constituées de deux plans inclinés. Une surface d'impulsion 34, latérale, jouxte la deuxième surface de repos 32 sur le deuxième bras 24.

La roue d'échappement 12 comprend sur son pourtour, sur un même niveau et en alternance, des dents courtes 36 et des dents longues 38. Par les termes « court » et « long » on entend que la distance entre le sommet de la dent et le premier axe A est plus petite pour les dents courtes 36 que pour les dents longues 38. Les dents courtes 36 sont identiques et régulièrement réparties. Les dents longues 38 sont elles aussi identiques et régulièrement réparties. Cependant, chaque dent courte 36 peut être plus proche de l'une des deux dents longues 38 adjacentes entre lesquelles elle se situe que de l'autre, comme visible sur les dessins.

L'échappement 10 est du type à une impulsion par alternance, plus précisément du type à impulsion semi-directe. Chaque alternance (demi-période d'oscillation) du balancier comprend une phase de repos, une phase de dégagement et une phase d'impulsion. Les figures 1 à 10 montrent des états successifs de l'échappement pendant la période d'oscillation.

Dans un premier état (figure 1), une dent courte 36a est en appui contre la première surface de repos 30 de la bascule 14. La forme concave de la première surface de repos 30 permet à la roue d'échappement 12 et à la bascule 14 de se verrouiller mutuellement. La roue d'échappement 12 et la bascule 14 sont dans une position de repos d'entrée. Le plateau de balancier 16 tourne librement dans un premier sens S1, à savoir le sens horaire sur la figure 1, sous l'action du ressort de rappel (typiquement un spiral) du balancier.

A un moment donné, la cheville 26 du plateau de balancier 16, tournant toujours dans le sens S1, s'engage dans la fourchette 20 et entre en contact avec la surface intérieure 40a de l'une 40 des cornes de celle-ci pour faire pivoter la bascule 14 et dégager la roue d'échappement 12 de la première surface de repos 30 (figure 2). La roue d'échappement 12 est partiellement libérée, sa rotation étant freinée par une surface de transition 44 du premier bras 22 sur laquelle doit glisser la dent courte 36a.

Dès que la bascule 14, toujours sous l'action de la cheville 26, a totalement libéré la roue d'échappement 12 (figure 3), une dent longue 38a attrape la dent d'impulsion 28 pour l'entraîner et communiquer ainsi une impulsion directe au plateau de balancier 16 dans le sens S1 (figures 4 et 5).

Après cette impulsion, une autre dent longue 38b vient buter contre la deuxième surface de repos 32 de la bascule 14 (figure 6). La forme concave de la deuxième surface de repos 32 permet à la roue d'échappement 12 et à la bascule 14 de se verrouiller mutuellement. La roue d'échappement 12 et la bascule 14 sont dans une position de repos de sortie. Le plateau de balancier 16 poursuit sa course dans le sens S1 puis inverse son sens de rotation, qui devient S2, sous l'action du ressort de rappel du balancier.

Ensuite, comme montré à la figure 7, la cheville 26 du plateau de balancier 16, tournant dans le sens S2, entre en contact avec la surface intérieure 42a de l'autre corne 42 de la fourchette 20 pour faire pivoter la bascule 14 et dégager la roue d'échappement 12 de la deuxième surface de repos 32 (figure 8). La dent longue 38b atteint la surface d'impulsion 34 et coopère avec elle pour communiquer une impulsion à la bascule 14 (figures 9 et 10). Cette impulsion est transmise de la bascule 14 au plateau de balancier 16 par l'interaction entre la fourchette 20 et la cheville 26.

Après cette impulsion, une autre dent courte 36b de la roue d'échappement 12 vient buter contre la première surface de repos 30 de la bascule 14 et le plateau de balancier 16 poursuit sa course dans le sens S2 jusqu'à inverser de nouveau son sens de rotation sous l'action du ressort de rappel du balancier. L'échappement se retrouve alors dans l'état illustré à la figure 1 et le cycle se répète.

La figure 11 montre en superposition les deux positions de repos de la roue d'échappement 12. En trait plein est représentée la position de repos d'entrée et en trait pointillé la position de repos de sortie. On peut voir que, comme dans le brevet EP 2941673 B1, l'angle α entre ces positions de repos d'entrée et de sortie est plus petit que l'angle β entre la position de repos d'entrée et l'axe de rotation B de la bascule 14, ces angles étant vus depuis l'axe de rotation A de la roue d'échappement 12.

Une différence importante entre l'échappement selon l'invention et celui décrit dans le brevet EP 2941673 B1 est constituée par les dents de longueurs différentes de la roue d'échappement 12. Comme il résulte de la description ci-dessus du cycle de fonctionnement de l'échappement, les dents courtes 36 coopèrent exclusivement avec la première surface de repos 30 alors que les dents longues 38 interagissent avec la deuxième surface de repos 32, la surface d'impulsion 34 et la dent d'impulsion 28.

Pour illustrer l'avantage qu'apporte cette différence, on a représenté à la figure 12 l'échappement selon le brevet EP 2941673 B1 avec la roue d'échappement dans sa position de repos d'entrée et on a ajouté à la roue d'échappement, en trait pointillé, une dent supplémentaire, plus courte que chacune des cinq dents qu'elle porte. Pour le blocage de la roue d'échappement dans la position de repos d'entrée, cette dent supplémentaire peut travailler avec un bras de bascule plus court que le bras illustré dans ledit brevet. De la sorte, la bascule sera mieux équilibrée et l'échappement sera moins sensible aux chocs et aux variations de l'orientation de la montre par rapport à la force gravitationnelle.

L'invention revient ainsi à doubler chaque dent de la roue d'échappement de l'échappement selon le brevet EP 2941673 B1 en deux dents de longueurs différentes et à disjoindre les fonctions exercées par ces deux dents. Le nombre de dents longues/courtes peut toutefois être différent du nombre de dents (cinq) que porte la roue d'échappement dans ledit brevet. C'est le cas dans l'exemple illustré dans les figures ci-jointes où trois dents courtes 36 et trois dents longues 38 sont prévues, ce qui correspond à une roue d'échappement selon ledit brevet qui comprendrait trois dents.

Selon une autre caractéristique avantageuse de l'invention, le plateau de balancier 16 comporte en outre une dent d'auto-démarrage 46. Cette dent 46 facilite le redémarrage de l'échappement lorsque le désarmage de l'organe moteur (typiquement un ressort de barillet) fait que le couple sur la roue d'échappement 12 n'est plus suffisant pour vaincre la résistance du ressort de rappel du balancier lors de l'impulsion, provoquant l'arrêt de l'échappement. Il est possible de régler la position angulaire neutre du balancier, c'est-à-dire la position angulaire à laquelle le couple du ressort de rappel du balancier est nul, pour que l'échappement s'arrête toujours dans une position où une dent longue 38 de la roue d'échappement 12 est située entre la dent d'impulsion 28 et la dent d'autodémarrage 46 du plateau de balancier 16. Lors du réarmage de l'organe moteur, la roue d'échappement 12 se remet en mouvement et la dent longue 38 qui se trouve entre les dents d'impulsion et d'auto-démarrage 28, 46 coopère avec la dent d'auto-démarrage 46 pour entraîner le plateau de balancier 16 dans le sens S1 et redémarrer l'oscillation du balancier, sans que l'utilisateur ait besoin de secouer la montre.

Le plateau de balancier 16 est de préférence en deux niveaux, comme cela est représenté sur la figure 13. Sur un premier niveau, il comporte un corps circulaire 48 et, sur le pourtour de celui-ci, les dents d'impulsion et d'autodémarrage 28, 46 et une protubérance radiale 50. Un deuxième niveau comprend la cheville 26 saillant depuis l'extrémité de la protubérance radiale 50 dans la direction axiale du plateau de balancier 16, un corps circulaire tronqué 52 aligné avec le corps circulaire 48 et, entre la cheville 26 et le corps circulaire tronqué 52, un dégagement 54.

Le plateau de balancier 16 peut être obtenu, par exemple, par gravure ionique réactive profonde (DRIE) multi-niveau d'un substrat en silicium, par gravure des deux côtés d'un substrat silicium sur isolant (dit SOI) ou par gravure mono-niveau de deux substrats en silicium séparés puis assemblage des deux substrats gravés par fusion (« fusion bonding ») ou autre technique appropriée. D'autres matériaux que le silicium peuvent bien entendu être employés. Dans une variante de l'invention, les dents d'impulsion et d'auto-démarrage 28, 46 pourraient être sous la forme de palettes encastrées dans le corps circulaire 48.

Le dégagement 54 permet aux cornes 40, 42 de la fourchette 20 de passer derrière la cheville 26 pendant les phases de dégagement et la phase d'impulsion indirecte (cf. figures 2, 8 et 10). Ceci donne plus de liberté dans la conception de l'échappement. Dans une variante, toutefois, la cheville 26 pourrait être l'extrémité d'une simple protubérance radiale sur un seul niveau comme cela est connu en soi.

La partie circulaire du pourtour du corps circulaire tronqué 52 sert de butée au revers des cornes 40, 42 en cas de choc pour empêcher le renversement de la bascule 14 d'une de ses positions de repos à l'autre lorsque la cheville 26 est en dehors de la fourchette 20. Le corps circulaire tronqué 52 et le revers des cornes 40, 42 remplacent avantageusement le petit plateau à encoche et le dard des échappements traditionnels et diminue le nombre de niveaux (de trois à deux) du plateau de balancier et donc la hauteur de l'échappement.

La bascule 14 est elle aussi, de préférence, en deux niveaux, la fourchette 20 étant surélevée par rapport au reste de la bascule 14 pour coopérer avec le deuxième niveau 26, 52 du plateau de balancier 16 et ne pas entrer en collision avec la roue d'échappement 12 ni avec les dents d'impulsion et d'autodémarrage 28, 46.

De préférence, la surface d'impulsion 34 et la surface active des dents longues 38 et des dents d'impulsion et d'auto-démarrage 28, 46 ont des profils courbes permettant une coopération par roulement, à la manière d'engrenages, plutôt qu'exclusivement par glissement, ceci afin de diminuer les frottements et augmenter le rendement de l'échappement. Ces profils peuvent en particulier être en forme de développante de cercle.

Les surfaces intérieures respectives 40a, 42a des cornes 40, 42 de la fourchette 20 peuvent être asymétriques l'une par rapport à l'autre, autrement dit, elles peuvent avoir des formes différentes, comme illustré sur les dessins. Ainsi, la surface intérieure 40a, qui travaille pendant le dégagement et l'impulsion indirecte, peut avoir une forme optimisée pour ces deux phases et adaptée pour coopérer par roulement avec la cheville 26 pendant l'impulsion indirecte. La surface inférieure 42a, qui ne travaille que pendant le dégagement, peut avoir une forme optimisée exclusivement pour le dégagement.

La présente invention a été décrite ci-dessus à titre d'exemple uniquement. Il va de soi que des modifications pourraient être faites sans sortir du cadre de l'invention revendiquée.

## Revendications

1. Echappement d'horlogerie comprenant une roue d'échappement (12), une bascule (14) et un plateau de balancier (16), le plateau de balancier (16) comprenant une cheville (26) et une dent d'impulsion (28), la bascule (14) comprenant une fourchette (20), une première surface de repos (30), une deuxième surface de repos (32) et une surface d'impulsion (34), l'échappement étant agencé pour que, lorsque le plateau de balancier (16) tourne dans un premier sens (S1), la première surface de repos (30) bloque la roue d'échappement (12) dans une position de repos d'entrée puis la libère sous l'action de la cheville (26) coopérant avec la fourchette (20) afin que la roue d'échappement (12) entre en contact avec la dent d'impulsion (28) pour communiquer une impulsion au plateau de balancier (16), et lorsque le plateau de balancier (16) tourne dans le sens (S2) opposé au premier sens (S1), la deuxième surface de repos (32) bloque la roue d'échappement (12) dans une position de repos de sortie puis la libère sous l'action de la cheville (26) coopérant avec la fourchette (20) afin que la roue d'échappement (12) entre en contact avec la surface d'impulsion (34) pour communiquer une impulsion au plateau de balancier (16) par l'intermédiaire de la bascule (14), l'angle (α) entre les positions de repos d'entrée et de sortie étant plus petit que l'angle (β) entre la position de repos d'entrée et l'axe (B) de la bascule (14), ces angles (α, β) étant vus depuis l'axe (A) de la roue d'échappement (12), **caractérisé en ce que** la roue d'échappement (12) comprend des dents courtes (36) et des dents longues (38), les dents courtes (36) étant destinées à coopérer exclusivement avec la première surface de repos (30), les dents longues (38) étant destinées à coopérer avec la deuxième surface de repos (32), la surface d'impulsion (34) et la dent d'impulsion (28).

2. Echappement d'horlogerie selon la revendication 1, **caractérisé en ce que** le plateau de balancier (16) comprend en outre une dent d'auto-démarrage (46) avec laquelle peut coopérer une dent longue (38) de la roue d'échappement (12) pour redémarrer l'échappement après un arrêt dû à un manque de couple sur la roue d'échappement (12).

3. Echappement d'horlogerie selon la revendication 1 ou 2, **caractérisé en ce que** le plateau de balancier (16) comprend, sur un même niveau que la cheville (26), un corps circulaire tronqué (52) dont le pourtour sert de butée à la fourchette (20) en cas de choc lorsque la cheville (26) est en dehors de la fourchette (20) pour empêcher un renversement de la bascule (14).

4. Echappement d'horlogerie selon la revendication 3, **caractérisé en ce que** le plateau de balancier (16) comprend, entre le corps circulaire tronqué (52) et la cheville (26), un dégagement (54) apte à recevoir une partie de la fourchette (20).

5. Echappement d'horlogerie selon l'une quelconque des revendications 1 à 4, **caractérisé en ce que** la surface d'impulsion (34) et/ou la surface active de la dent d'impulsion (28) présentent un profil courbe.

6. Echappement d'horlogerie selon la revendication 2 ou selon l'une quelconque des revendications 3 à 5 lors qu'elles dépendent de la revendication 2, **caractérisé en ce que** la surface active de la dent d'auto-démarrage (46) présente un profil courbe.

7. Echappement d'horlogerie selon l'une quelconque des revendications 1 à 6, **caractérisé en ce que** la fourchette (20) comprend deux cornes (40, 42) dont les surfaces intérieures respectives (40a, 42a) sont asymétriques l'une par rapport à l'autre.

8. Pièce d'horlogerie comprenant un échappement selon l'une quelconque des revendications 1 à 7.

## Patentansprüche

1. Uhrwerkshemmung, die ein Hemmungsrad (12), eine Wippe (14) und eine Unruhschale (16) umfasst, wobei die Unruhschale (16) einen Stift (26) und einen Impulszahn (28) umfasst, die Wippe (14) eine Gabel (20), eine erste Ruhefläche (30), eine zweite Ruhefläche (32) und eine Impulsfläche (34) umfasst, die Hemmung so gestaltet ist, dass, wenn die Unruhschale (16) sich in einer ersten Richtung (S1) dreht, die erste Ruhefläche (30) das Hemmungsrad (12) in einer Eingangsruheposition blockiert und es dann unter der Wirkung des Stifts (26), der mit der Gabel (20) zusammenwirkt, freigibt, damit das Hemmungsrad (12) mit dem Impulszahn (28) in Kontakt gelangt, um der Unruhschale (16) einen Impuls zu erteilen, und, wenn die Unruhschale (16) sich in der Richtung (S2) dreht, die der ersten Richtung (S1) entgegengesetzt ist, die zweite Ruhefläche (32) das Hemmungsrad (12) in einer Ausgangsruheposition blockiert und es dann unter der Wirkung des Stifts (26), der mit der Gabel (20) zusammenwirkt, freigibt, damit das Hemmungsrad (12) mit der Impulsfläche (34) in Kontakt gelangt, um der Unruhschale (16) über die Wippe (14) einen Impuls zu erteilen, wobei der Winkel (α) zwischen der Eingangs- und der Ausgangsruheposition kleiner ist als der Winkel (β) zwischen der Eingangsruheposition und der Achse (B) der Wippe (14), wobei diese Winkel (α, β) von der Achse (A) des Hemmungsrades (12) betrachtet werden, **dadurch gekennzeichnet, dass** das Hemmungsrad (12) kurze Zähne (36) und lange Zähne (38) umfasst, wobei die kurzen Zähne (36) dazu bestimmt sind, ausschließlich mit der ersten Ruhefläche (30) zusammenzuwirken, wobei die langen Zähne (38) dazu bestimmt sind, mit der zweiten Ruhefläche (32), der Impulsfläche (34) und dem Impulszahn (28) zusammenzuwirken.

2. Uhrwerkshemmung nach Anspruch 1, **dadurch gekennzeichnet, dass** die Unruhschale (16) ferner einen automatischen Anlaufzahn (46) umfasst, mit dem ein langer Zahn (38) des Hemmungsrads (12) für den erneuten Anlauf der Hemmung nach einem Anhalten aufgrund eines fehlenden Moments auf dem Hemmungsrad (12) zusammenwirken kann.

3. Uhrwerkshemmung nach Anspruch 1 oder 2, **dadurch gekennzeichnet, dass** die Unruhschale (16) auf einer gleichen Ebene wie der Stift (26) einen abgestumpften kreisförmigen Körper (52) umfasst, dessen Umfang der Gabel (20) im Fall eines Stoßes als Anschlag dient, wenn der Stift (26) sich außerhalb der Gabel (20) befindet, um ein Ausschwingen der Wippe (14) zu verhindern.

4. Uhrwerkshemmung nach Anspruch 3, **dadurch gekennzeichnet, dass** die Unruhschale (16) zwischen dem abgestumpften kreisförmigen Körper (52) und dem Stift (26) eine Auslösung (54) umfasst, die dazu geeignet ist, einen Teil der Gabel (20) aufzunehmen.

5. Uhrwerkshemmung nach einem der Ansprüche 1 bis 4, **dadurch gekennzeichnet, dass** die Impulsfläche (34) und/oder die aktive Fläche des Impulszahns (28) ein gekrümmtes Profil aufweisen.

6. Uhrwerkshemmung nach Anspruch 2 oder nach einem der Ansprüche 3 bis 5, wenn abhängig von Anspruch 2,
**dadurch gekennzeichnet, dass** die aktive Fläche des automatischen Anlaufzahns (46) ein gekrümmtes Profil aufweist.

7. Uhrwerkshemmung nach einem der Ansprüche 1 bis 6, **dadurch gekennzeichnet, dass** die Gabel (20) zwei Hörner (40, 42) umfasst, deren jeweilige innere Flächen (40a, 42a) in Bezug aufeinander asymmetrisch sind.

8. Uhrwerkshemmung, die eine Hemmung nach einem der Ansprüche 1 bis 7 umfasst.

## Claims

1. Timepiece escapement comprising an escapement wheel (12), a lever (14) and a balance plate (16), the balance plate (16) comprising a peg (26) and an impulse tooth (28), the lever (14) comprising a fork (20), a first rest surface (30), a second rest surface (32) and an impulse surface (34), the escapement being arranged so that, when the balance plate (16) turns in a first direction (S1), the first rest surface (30) blocks the escapement wheel (12) in an entry rest position then releases it under the action of the peg (26) cooperating with the fork (20) so that the escapement wheel (12) comes into contact with the impulse tooth (28) in order to transmit an impulse to the balance plate (16), and when the balance plate (16) turns in the direction (S2) opposite to the first direction (S1), the second rest surface (32) blocks the escapement wheel (12) in an exit rest position then releases it under the action of the peg (26) cooperating with the fork (20) in order that the escapement wheel (12) comes into contact with the impulse surface (34) in order to transmit an impulse to the balance plate (16) via the lever (14), the angle (α) between the entry and exit rest positions being smaller than the angle (β) between the entry rest position and the spindle (B) of the lever (14), these angles (α, β) being seen from the spindle (A) of the escapement wheel (12), **characterised in that** the escapement wheel (12) comprises short teeth (36) and long teeth (38), the short teeth (36) being intended to cooperate exclusively with the first rest surface (30), the long teeth (38) being intended to cooperate with the second rest surface (32), the impulse surface (34) and the impulse tooth (28).

2. Timepiece escapement as claimed in claim 1, **characterised in that** the balance plate (16) further comprises an auto-start tooth (46), with which a long tooth (38) of the escapement wheel (12) can cooperate in order to restart the escapement after a stop owing to a lack of torque on the escapement wheel (12).

3. Timepiece escapement as claimed in claim 1 or 2, **characterised in that** the balance plate (16) comprises, level with the peg (26), a truncated circular body (52), the periphery of which serves as an abutment for the fork (20) in the event of a shock when the peg (26) is outside the fork (20) in order to prevent reversal of the lever (14).

4. Timepiece escapement as claimed in claim 3, **characterised in that** the balance plate (16) comprises, between the truncated circular body (52) and the peg (26), a clear space (54) able to receive a part of the fork (20).

5. Timepiece escapement as claimed in any one of claims 1 to 4, **characterised in that** the impulse surface (34) and/or the active surface of the impulse tooth (28) have a curved profile.

6. Timepiece escapement as claimed in claim 2 or any one of claims 3 to 5 when dependent on claim 2, **characterised in that** the active surface of the auto-start tooth (46) has a curved profile.

7. Timepiece escapement as claimed in any one of claims 1 to 6, **characterised in that** the fork (20) comprises two horns (40, 42), the respective inner surfaces (40a, 42a) of which are asymmetrical with respect to each other.

8. Timepiece comprising an escapement as claimed in any one of claims 1 to 7.
